# EUROPÄISCHE PATENTSCHRIFT

(11) **EP 3 406 541 B1**
(45) Veröffentlichungstag und Bekanntmachung des Hinweises auf die Patenterteilung: **23.12.2020**
(21) Anmeldenummer: 18173723.0
(22) Anmeldetag: 23.05.2018
(51) Int. Cl.: B65D 85/36, B65D 21/00, B65D 25/10

(54) **VERPACKUNG FÜR GEGENSTÄNDE**
PACKAGE FOR OBJECTS
EMBALLAGE POUR OBJETS

(30) Priorität: 24.05.2017 AT 504402017
(43) Veröffentlichungstag der Anmeldung: 28.11.2018
(73) Patentinhaber: Goerner Formpack GmbH, 9020 Klagenfurt (AT)
(72) Erfinder: Siller-Goerner, Wilhelm, 9073 Viktring (AT)
(74) Vertreter: Wildhack & Jellinek

(56) Entgegenhaltungen:
- EP-A1- 2 676 899
- KR-A- 20140 111 860
- KR-B1- 100 859 816

## Beschreibung

Die Erfindung betrifft eine Verpackung für Gegenstände, z.B. Torten, gemäß dem Oberbegriff des Patentanspruchs 1.

Aus dem Stand der Technik sind verschiedene Transportverpackungen bekannt.

KR 100 859 816 zeigt einen Pizzakarton gemäß dem Oberbegriff des Anspruchs 1, mit einer Stütze mit einer Mehrzahl an strahlenförmig angeordneten Flügeln, wobei von den Flügeln jeweils ein Stützabschnitt nach unten weist, wobei sich der Stützabschnitt nach unten hin verjüngt.

EP 2 676 899 zeigt eine stapelbare Verpackung für Eistüten, wobei speziell geformte Hohlräume zur Aufnahme der Eistüten vorgesehen sind, und wobei die Verpackung aus kompostierbaren natürlichen Fasern besteht.

Auch sind verschiedene Transportverpackungen für empfindliche Gegenstände, wie z.B. Torten bekannt. Um eine Beschädigung des zu verpackenden Gegenstands, z.B. der Torte, beim Transport zu vermeiden, ist es notwendig, dass die Verpackung ein Verrutschen des Gegenstandes möglichst verhindert. Für die industrielle Produktion ist es zudem notwendig, dass die Verpackungen und die Gegenstände platzsparend transportiert werden können. Verpackungen sollten zudem recycelbar und möglichst umweltfreundlich sein.

Häufig werden Formteile aus Styropor verwendet, die eine Aussparung für den Gegenstand, z.B. die Torte, aufweisen und die in einen Karton eingeschoben werden. Die Formteile aus Styropor weisen jedoch ein großes Volumen auf und können nicht platzsparend transportiert werden.

Eine andere Verpackungsmöglichkeit für empfindliche Gegenstände sind Blister aus thermoplastischen Kunststoffen. Die Blister können zwar genestet gestapelt angeliefert werden, allerdings weisen die Blister einen geringeren Stauchdruck auf, was bei der Palettierung ungünstig ist.

Ein weiteres Problem ist, dass sowohl die Formteile aus Styropor, als auch die Blister-Verpackungen, große Mengen an Kunststoffabfällen verursachen und daher zur Umweltverschmutzung beitragen.

Aufgabe der Erfindung ist es daher für Gegenstände, insbesondere Torten, eine stabile Verpackung bereitzustellen, die einen geringen Platzbedarf aufweist und die einfach recycelt werden kann.

Die Erfindung löst diese Aufgabe mit den kennzeichnenden Merkmalen des Patentanspruchs 1.
Erfindungsgemäß ist eine Verpackung vorgesehen, die eine Bodenfläche und ein auf der Bodenfläche angeordnetes Formteil aus Faserguss-Material umfasst und dass das Formteil eine Höhenwandung aufweist, die durch Formungen in Wandabschnitte unterteilt ist, wobei die unteren Kanten der Wandabschnitte die untere Stirnfläche der Höhenwandung begrenzen und die oberen Kanten der Wandabschnitte die obere Stirnfläche der Höhenwandung begrenzen und dass zumindest ein Wandabschnitt senkrecht zur Bodenfläche derart angeordnet ist, dass er einen auf die Höhenwandung wirkenden Stauchdruck aufnehmen kann.

Erfindungsgemäß ergibt sich vorteilhafterweise eine besonders stabile Verpackung mit geringem Platzbedarf, die einfach recycelt werden kann. Die erfindungsgemäße Verpackung ermöglicht den palettenweisen Transport der Gegenstände, da die Verpackung einen hohen Stauchdruck aufnehmen kann. Die einzelnen Formteile weisen ein geringes Volumen auf und können genestet gestapelt angeliefert werden. Zudem besteht die Verpackung aus einem umweltschonenden Material.

Zellstoffhaltiges Faserguss-Material wird aus zellstoffhaltigen Faserstoffen hergestellt. Dabei können als Rohstoff unter anderem Zellstoff, Papier, Karton und auch Altpapier zum Einsatz kommen. Additive wie sie u.a. aus der Papier- und Kartonherstellung bekannt sind, können zugegeben werden. Rohstoffe werden in einem sogenannten Pulper unter Zugabe von Wasser suspendiert und bei Bedarf mit Additiven vermischt. Die so entstandene Pulpe wird anschließend in speziellen Formwerkzeugen geformt. Dabei wird an eine Form aus siebartigem Material ein Vakuum angelegt, so dass Wasser durch die Form abgezogen wird, während sich Fasern auf der Form ablagern und das Formteil bilden. Die Zusammensetzung der Pulpe und die Ansaugzeit sind wichtige Kriterien für die Materialeigenschaften. Das Formteil wird von der Form abgehoben und getrocknet. Um zu vermeiden, dass bei der Trocknung Risse entstehen, ist es vorteilhaft, wenn das Formteil eine gleichmäßige Wandstärke aufweist. Zusätzlich kann ein Nachpressen vorgesehen sein. Dieses Verfahren eignet sich besonders gut um nachhaltige und umweltschonende Verpackungen herzustellen, da zur Herstellung recyceltes Material verwendet werden kann, und die Verpackung selbst als Altpapier recycelt werden kann. Bekannte Verpackungen aus zellstoffhaltigem Faserguss können nur einen geringen Stauchdruck aufnehmen, insbesondere ist für die Aufnahme des Drucks eine größere Anzahl an stützenden Elementen notwendig, so dass die verpackten Gegenstände üblicherweise weit kleiner als die Verpackung sind. Dabei ist die Größe der Verpackung durch Materialfestigkeit und Wandstärke beschränkt. Bekannte Verpackungsformen sind daher z.B. für eine Torte mit einem Durchmesser von 26 cm und einer Höhe von 8 cm nicht geeignet.
Erst die erfindungsgemäße Ausgestaltungsform ermöglicht es, dieses vorteilhafte Material zur Verpackung von z.B. Torten zu verwenden. Insbesondere war der Stauchdruck bisher auch dadurch begrenzt, dass bekannte Formteile aufgrund des Herstellungsverfahrens keine senkrechten Bereiche enthalten. Die Erfindung ermöglicht aufgrund der senkrechten Wandabschnitte die Aufnahme weit größerer Stauchdrücke.
Die Höhenwandung ist ein dünnwandiger, größtenteils flächig ausgebildeter Bereich des Formteils, dessen Längserstreckung in der Regel deutlich größer ist als seine Höhe. Als Wandabschnitt wird dabei ein Abschnitt der Höhenwandung verstanden, der sich über die gesamte Höhe der Höhenwandung erstreckt. Dabei wird der Wandabschnitt am unteren Ende von der unteren Stirnfläche der Höhenwandung begrenzt und am oberen Ende von der oberen Stirnfläche der Höhenwandung. Als Höhe der Höhenwandung ist also der Abstand zwischen der unteren und der oberen Stirnfläche zu verstehen. Ein Stauchdruck der auf die Höhenwandung wirkt, wirkt also auf die obere Stirnfläche der Höhenwandung ein und wird über die Höhenwandung an die untere Stirnfläche der Höhenwandung weitergegeben. Die senkrechte Anordnung der Wandabschnitte kann dabei geringen Schwankungen unterliegen und ist im Zusammenhang mit den üblichen Herstellungsbedingungen für Fasergussteile zu betrachten. Insbesondere kann davon ausgegangen werden, dass der Winkel nicht mehr als +/- 2° von der Senkrechten abweicht. Als senkrecht wird der Wandabschnitt auch dann angesehen, wenn in kleinen Bereichen, wie z.B. im Bereich von Verstärkungsstegen, von der senkrechten Ausrichtung abgewichen wird.
Seitlich wird der Wandabschnitt von Formungen begrenzt. In der Seitenansicht stehen die Formungen üblicherweise senkrecht zu den oberen und unteren Kanten der Wandabschnitte. Unter Formungen werden Bereiche der Höhenwandung verstanden, an denen sich die Richtungsausrichtung der Höhenwandung ändert. Bei den Formungen bildet die Höhenwandung Verwerfungen, bzw. ist umgeformt. Die Höhenwandung weist bei den Formungen z.B. Kurven oder Knicke auf, die von der unteren bis zur oberen Stirnfläche reichen, und ist auf diese Weise gebogen bzw. gefaltet.
Durch die Formungen der Höhenwandung wird erreicht, dass die Höhenwandung stabil ist und ein seitliches Wegknicken wird verhindert. Dadurch können größere Drücke aufgenommen werden. Insbesondere trifft dies für die senkrecht zur Bodenfläche ausgerichteten Wandabschnitte zu.
Des Weiteren erlauben die Formungen ein platzminimierendes Stapeln für den Transport der einzelnen Formteile, da die Formungen mehrerer gleichartiger Formteile ineinander bzw. übereinander gelegt werden können und die Formteile so genestet gestapelt werden können.

Vorteilhaft ist dabei, wenn in der Aufsicht die untere Stirnfläche und die obere Stirnfläche in Deckung zueinander angeordnet sind. Dadurch wird erreicht, dass die Verpackung noch größeren Stauchdrücken standhalten kann.

Um eine besonders große Stauchfestigkeit zu erreichen, kann auch vorgesehen sein, dass mehr als 80% der Wandabschnitte, vorzugsweise alle, senkrecht zur Bodenfläche angeordnet sind. Dadurch wird eine verbesserte Kraftübertragung erreicht.

Es kann vorgesehen sein, dass die Wandabschnitte zumindest an den Randbereichen der Höhenwandung senkrecht zur Bodenfläche angeordnet sind. Damit wird eine besonders effektive Kraftübertragung an den Randbereichen der Verpackung erreicht, die es ermöglicht besonders große Gegenstände zu verpacken.

Bevorzugterweise kann vorgesehen sein, dass die Höhenwandung zumindest teilweise, insbesondere zumindest in einem senkrecht zur Bodenfläche angeordneten Wandabschnitt, mit ihrer unteren Stirnfläche auf der Bodenfläche aufliegt. Durch diese Ausgestaltung erfolgt eine vorteilhafte Kraftübertragung über das Formteil auf die Bodenfläche.

Es kann vorgesehen sein, dass die Höhenwandung über die gesamte Längserstreckung eine einheitliche Höhe aufweist. Dadurch kann erreicht werden, dass die Kraftaufnahme durch das Formteil auf einen möglichst großen Bereich des Formteils verteilt wird. Ebenso kann vorgesehen sein, dass die Höhe der Höhenwandung die Höhe des Formteils bestimmt. Damit wird erreicht, dass ein Stauchdruck, der von oben auf das Formteil einwirkt, von der Höhenwandung aufgenommen wird.

Besonders vorteilhaft ist, wenn das Formteil im Wesentlichen aus der Höhenwandung besteht. Dadurch kann eine möglichst gleichmäßige und großflächige Kraftübertragung des Stauchdrucks über das Formteil auf die Bodenfläche gewährleistet werden. Zusätzlich ist in dieser Ausführungsform ein Stapeln der Formteile problemlos möglich.

Das Formteil kann insbesondere einstückig ausgebildet sein. Die Kontur der Stirnfläche kann im Rahmen der Herstellung wählbar sein. Der Radius der Formungen kann die Anordnung der Wandabschnitte bestimmen. Es kann dabei vermieden werden, dass das Formteil an den Formungen bricht. Eine Formung mit engem Radius kann auch als Knick bezeichnet werden, eine Formung mit großem Radius als Kurve. Ein Formteil kann auch unterschiedlich gestaltete Formungen aufweisen. Durch die Formungen kann erreicht werden, dass die Wandabschnitte kippstabil angeordnet sind, so dass das Formteil Kippstabilität erhält.

Weiters kann vorgesehen sein, dass die Höhenwandung zumindest abschnittsweise einen kurvenförmigen Verlauf aufweist, wobei die Extrempunkte an den Formungen liegen. Der kurvenförmige Verlauf der Höhenwandung wird besonders deutlich in der Aufsicht auf die Stirnflächen. Wenn man annimmt, dass die Längserstreckung der Höhenwandung entlang einer x-Achse verläuft, so kann die Abfolge von Wandabschnitte und Formungen anhand einer Kurvendiskussion beschrieben werden. Als x-Achse kann zum Beispiel der Rand einer rechteckigen Bodenfläche angenommen werden. Der kurvenförmige Verlauf der Höhenwandung weist Extrempunkte auf, also Minima und Maxima. Minima sind Punkte in deren Umgebung eine Funktion keinen Wert annimmt, der kleiner ist. Maxima hingegen sind Punkte in deren Umgebung eine Funktion keinen größeren Wert annimmt. Die Extrempunkte der Kurve liegen demnach an den Formungen. Formungen, die dem Rand der Bodenfläche zugewandt sind, werden als Minima angesehen. Formungen, die dem Zentrum der Bodenfläche zugewandt sind, stellen die Maxima dar. Es kann weiters unterschieden werden zwischen lokalen und globalen Extrempunkten. Lokale Extrempunkte beziehen sich auf die unmittelbare Umgebung des Extrempunkts. Globale Extrempunkte stellen zusätzlich über den gesamten Verlauf der Kurve gesehen einen Extrempunkt dar. Ein Gegenstand, z.B. eine Torte, liegt mit seiner Seitenwand üblicherweise an den Formungen der Höhenwandung an, die Maxima darstellen. Es ist auch möglich, dass ein Wandabschnitt zwei Maxima verbindet und der verpackte Gegenstand an diesem Wandabschnitt anliegt.

Besonders vorteilhaft ist es, wenn eine der Stirnflächen oder auch beide Stirnflächen in den Randbereichen der Höhenwandung einen kurvenförmigen Verlauf aufweisen und die Randbereiche durch einen ebenen Flächenbereich verbunden sind. Insbesondere kann der ebene Flächenbereich 10 - 40 % der Längserstreckung der Höhenwandung einnehmen. Der ebene Flächenbereich kann als ein Wandabschnitt betrachtet werden, der zwei Formungen verbindet, die jeweils den kurvenförmigen Randbereich abschließen. Dabei kann der ebene Flächenbereich insbesondere zwei Minima verbinden und auf einer Verbindungslinie zwischen den globalen Minima oder auf einer Parallelen zu dieser Verbindungslinie angeordnet sein. Dadurch können Formteile mit einer hohen Stauchfestigkeit und möglichst geringem Platzbedarf erhalten werden.

Es kann vorgesehen sein, dass die Höhenwandung bzw. eine der Stirnflächen oder auch beide Stirnflächen über den gesamten Verlauf einen kurvenförmigen Verlauf aufweisen. Auf diese Weise wird eine besonders stabile Ausführungsform erreicht.

Ein weiterer Aspekt der Erfindung sieht vor, dass die Höhenwandung bzw. eine der Stirnflächen oder auch beide Stirnflächen einen Zick-Zack-Verlauf aufweisen. Der Gegenstand z.B. die Torte, liegt mit seiner Seitenwand an den auf einer Geraden liegenden zackenförmigen Formungen an. Durch diese Anordnung der Formungen kann eine Torte, mit einer geraden Seite optimal verpackt werden.

Es kann vorgesehen sein, dass die eine der Stirnflächen oder auch beide Stirnflächen so ausgebildet sind, dass sie einen wellenförmigen Verlauf zeigen und in der Aufsicht die Extrempunkte so angeordnet sind, dass die Minima auf einer ersten Geraden liegen und die Maxima auf einer zweiten Geraden, wobei die erste und die zweite Gerade parallel zueinander verlaufen. Auch diese Ausführungsform ermöglicht eine vorteilhafte Verpackung von Torten mit zumindest einer geraden Seite.

Weiters kann vorgesehen sein, dass in der Aufsicht die Maxima auf einem Kreisbogen liegen und die globalen Minima auf einer außerhalb des Kreises gelegenen Parallelen zur Kreissehne. Dadurch kann eine Torte mit kreisförmigem Umfang besonders gut verpackt werden. Ebenso kann vorgesehen sein, dass in der Aufsicht die Maxima auf einem Ellipsenbogen liegen und die globalen Minima auf einer Parallelen zur Ellipsensehne. Dadurch kann eine ovale Torte besonders gut verpackt werden. Insbesondere kann vorgesehen sein, dass die globalen Minima entlang der Kante einer rechteckigen Bodenfläche angeordnet sind. Damit wird eine besonders platzsparende Verpackung bereitsgestellt.

Eine besonders stabile und gleichzeitig platzsparende Ausführungsform erhält man, wenn die Höhenwandung fünf bis vierzig Formungen aufweist. Vorteilhaft ist es, wenn eine ungerade Anzahl an Formungen vorgesehen ist. Durch die ungerade Anzahl der Formungen weisen die Endbereiche in die gleiche Richtung. Das ist vorteilhaft, wenn die Endbereiche einem Verrutschen der Formteile in der Verpackung entgegenwirken sollen.

Vorteilhaft ist, wenn das Formteil in der Aufsicht spiegelsymmetrisch zu seiner die Längserstreckung halbierenden Achse ausgebildet ist. Auf diese Weise kann eine gleichmäßige Übertragung des Stauchdrucks auf das Formteil erreicht werden.

Vorteilhaft ist auch, wenn sich die Höhenwandung über die gesamte Breite der Bodenfläche erstreckt. Die Höhenwandung ermöglicht so eine Übertragung des Stauchdrucks über die gesamte Breite der Bodenfläche. Dadurch werden sehr stabile Verpackungen erzielt.

Um die Stabilität des Formteils zu erhöhen, kann vorgesehen sein, dass die Höhenwandung zumindest einen parallel zur Bodenfläche verlaufenden Verstärkungssteg aus Faserguss-Material aufweist. Durch Verstärkungsstege werden die Formungen stabilisiert und damit die Form der Höhenwandung. Dies ermöglicht eine einfache maschinelle Handhabung der Formteile. Die Verstärkungsstege stellen eine Ausnahme von der flächigen Ausbildung der Höhenwandung dar, ohne jedoch die Funktion der Höhenwandung zu beeinträchtigen.

Zur weiteren Stabilisierung kann vorgesehen sein, dass das Formteil zumindest eine, Verbindungsfläche aufweist, die auf Höhe der oberen Stirnfläche angeordnet ist. Die Verbindungsfläche ist insbesondere senkrecht zur Höhenwandung ausgerichtete und verbindet zumindest zwei Wandabschnitte, die durch zumindest eine Formung getrennte und vorzugsweise benachbart sind. Zusätzlich kann eine Verbindungsfläche verhindern, dass Verunreinigungen von oben in die Räume zwischen den Wandabschnitten der Höhenwandung gelangen.

Für eine besonders stabile Ausführungsform kann auch vorgesehen sein, dass das Formteil zumindest eine, vorzugsweise senkrecht zur Bodenfläche ausgerichtete, Verbindungswand aufweist, die zwei Formungen verbindet, wobei die verbundenen Formungen durch mehr als einen Wandabschnitt voneinander beabstandet sind. Insbesondere kann die Verbindungswand z.B. durch Zurückklappen eines Endbereichs der Höhenwandung erhalten werden. Dies kann auch direkt bei der Verpackung der Torten geschehen, so dass auch für diese Ausführungsform der Platzbedarf für den Transport gering gehalten wird.

Eine Verpackung kann besonders stabil gestaltet sein, wenn das Formteil eine gleichmäßige massive Wandstärke von 0,5 - 10 mm, insbesondere von 1,5 - 3 mm aufweist. Diese Wandstärke ermöglicht eine besonders vorteilhafte Anordnung der Wandabschnitte, wobei ein Brechen an den Formungen vermieden werden kann.
Eine vorteilhafte Übertragung des Stauchdrucks kann erreicht werden, wenn sie mindestens zwei, vorzugsweise genau zwei oder vier, Formteile nach einem der Ansprüche 1 bis 11 umfasst.

Besonders gleichmäßig wird der Stauchdruck verteilt, wenn die Formteile identisch gestaltet sind. Dieser Effekt kann zusätzlich verstärkt sein, wenn identisch gestaltete Formteile einander spiegelsymmetrisch gegenüberliegen.

Es kann vorgesehen sein, dass mehrere Formteile vorgesehen sind und die Formteile in ihren Endbereichen aneinander berührend anliegen oder miteinander verbunden sind. Vorteilhaft an dieser Ausführungsform ist eine gleichmäßige Übertragung des Stauchdrucks auf mehrere Formteile. Zusätzlich kann ein Verrutschen der Formteile in der Verpackung verhindert werden.

Erfindungsgemäß besonders vorteilhaft ist, wenn die Verpackung einen Innenraum zur Aufnahme des zu verpackenden Gegenstandes aufweist, der seitlich von zumindest einem Formteil begrenzt ist. Der Innenraum wird dabei seitlich von der Höhenwandung begrenzt, insbesondere von den Formungen der Höhenwandung, die dem Innenraum zugewandt sind. Die Räume, die aufgrund der Formungen zwischen den Wandabschnitten ausgebildet sind, sind nicht zur Aufnahme der Gegenstände, z.B. der Torten vorgesehen. Der Innenraum kann je nach Ausgestaltung der Formteile unterschiedliche Gestalten annehmen. Zur Aufnahme von Gegenständen ist vor allem der Bereich vorgesehen, der oberhalb von Maxima liegt. Es ist auch möglich, dass ein Wandabschnitt so zwischen zwei Formungen, insbesondere zwischen zwei Maxima, angeordnet ist, dass er den Innenraum seitlich begrenzt. Beispielsweise kann die Verwendung von Formteilen gemäß Anspruch 11 einen runden Innenraum begrenzen, der für Torten mit kreisförmigem Umfang sehr gut geeignet ist.

Vorteilhaft ist, wenn der Innenraum von zumindest einem Formteil vollumfänglich umgeben ist. Dadurch kann eine besonders stabile Abstützung des Innenraums erreicht werden.

Bevorzugterweise kann vorgesehen sein, dass der Innenraum seitlich von zumindest zwei Formteilen begrenzt ist, wobei die Formteile voneinander beabstandet sind. Dabei kann eine stabile Abstützung erreicht werden, bei gleichzeitig minimalem Platzbedarf der Verpackung.

Weiters kann vorgesehen sein, dass der Innenraum durch zumindest ein Formteil in mehrere voneinander getrennte Teilräume aufgeteilt ist. Dies kann vor allem dann vorteilhaft sein, wenn eine Verpackung für mehrere Gegenstände verwendet werden soll, da diese dann nicht gegeneinander verrutschen können.

Erfindungsgemäß ist es vorteilhaft, wenn der Innenraum an seiner Unterseite von der Bodenfläche begrenzt ist. Durch diese Ausgestaltungsform kann erreicht werden, dass die Verpackung sehr platzsparend ausgeführt werden kann, da der zu verpackende Gegenstand, z.B. die Torte, direkt auf der Bodenfläche aufliegt. Dadurch kann die Höhe der Verpackung und die Höhe des Formteils auf die Höhe des zu verpackenden Gegenstands beschränkt werden.

Vorteilhaft ist auch, wenn die Verpackung eine Außenwandung aufweist, die die Bodenfläche senkrecht begrenzt. Ebenso kann vorgesehen sein, dass die Bodenfläche rechteckig, insbesondere quadratisch, ist und auf zumindest zwei gegenüberliegenden, vorzugsweise vier, Seiten von der Außenwandung begrenzt ist. Dadurch kann ein Verrutschen der Formteile von der Bodenfläche verhindert werden. Eine rechteckige Gestaltung der Bodenfläche ermöglich zudem einen platzsparenden Transport.

Es kann bevorzugterweise vorgesehen sein, dass das Formteil über seine Längserstreckung zumindest in seinen Endbereichen komprimierbar ist, sodass eine Verspreizung zwischen zwei gegenüberliegenden Seiten der Außenwandung erreicht wird. Dadurch kann ein Verrutschen der Formteile auch auf der Bodenfläche vermieden werden. Um diesen Effekt zu verstärken kann auch vorgesehen sein, dass Schlitze in der Außenwandung vorgesehen sind, die die Endbereiche der Formteile aufnehmen können.

Um die Verpackung für den Transport der Gegenstände, z.B. der Torten, besonders sicher zu gestalten kann vorgesehen sein, dass die Verpackung von einer Umverpackung umgeben ist, insbesondere von einer Einschweißfolie und/oder einem Kartonschuber.

Eine besonders vorteilhafte Ausführungsform für viereckige Torten kann sein, dass die Verpackung eine rechteckige, an allen vier Seiten von einer Außenwandung senkrecht begrenzte Bodenfläche aufweist, auf der vier identische Formteile angeordnet sind, die in ihren Endbereichen berührend aneinander anliegen und einen Innenraum zur Aufnahme eines Gegenstandes vollständig umgeben, wobei die Formteile im Wesentlichen aus der Höhenwandung bestehen, wobei die obere und untere Stirnfläche über den gesamten Verlauf den gleichen Abstand aufweisen und deckungsgleich übereinander liegen, und dass die Höhenwandung einen kurvenförmigen Verlauf aufweist, und mit ihren Minima auf einer ersten Geraden und mit ihren Maxima auf einer zweiten Geraden liegen, wobei die erste und die zweite Gerade parallel verlaufen und die Minima an der Außenwandung anliegen.

Vorteilhaft für runde Torten ist, wenn die Verpackung eine an zumindest zwei gegenüberliegenden Seiten von einer Außenwandung senkrecht begrenzte Bodenfläche aufweist, auf der zwei identische Formteile so angeordnet sind, dass sie einen Innenraum zur Aufnahme eines Gegenstands begrenzen indem sie einander spiegelsymmetrisch gegenüberliegen und in ihren Endbereichen jeweils gegen die gegenüberliegenden Seiten der Außenwandung verspreizt sind, wobei die Formteile im Wesentlichen aus der Höhenwandung bestehen, deren Stirnflächen über den gesamten Verlauf den gleichen Abstand aufweisen und deckungsgleich übereinander liegen und in den Randbereichen der Höhenwandung einen kurvenförmigen Verlauf aufweisen, wobei die Stirnflächen Maxima aufweisen, die auf einem Kreisbogen liegen und Minima die auf einer Parallelen zur Kreissehne liegen, wobei die Parallele zur Kreissehne insbesondere auf der Kante der Bodenfläche liegt.

Die Erfindung ist anhand der folgenden Zeichnungen ohne Einschränkung des allgemeinen erfinderischen Gedankens beispielhaft dargestellt:
Fig. 1 zeigt eine bevorzugte Ausführungsform der Verpackung für zylindrische Gegenstände in Aufsicht.
Fig. 2 zeigt die Ausführungsform aus Fig. 1 in seitlicher Ansicht entlang der Achse (Schnittlinie A-A).
Fig. 3 zeigt die Ausführungsform aus Fig. 1 aus der Vogelperspektive.
Fig. 4 zeigt ein Formteil aus Fig. 1 in Aufsicht.
Fig. 4a zeigt eine alternative Ausführungsform des Randbereichs aus Fig. 4.
Fig. 5 zeigt ein Formteil aus Fig. 1 in seitlicher Ansicht über die Längserstreckung der Höhenwandung.
Fig. 6 zeigt ein Formteil aus Fig. 1 in seitlicher Ansicht.
Fig. 7 zeigt ein Formteil aus Fig. 1 in seitlicher Ansicht entlang der Achse (Schnittlinie A-A).
Fig. 8 zeigt ein Formteil aus Fig. 1 aus der Vogelperspektive.
Fig. 9 zeigt eine bevorzugte Ausführungsform der Verpackung für quadratische Gegenstände in Aufsicht.
Fig. 10 zeigt einen Ausschnitt aus Fig. 9.
Fig. 11 zeigt die Ausführungsform aus Fig. 9 in seitlicher Ansicht.
Fig. 12 zeigt ein Formteil aus Fig. 9.
Fig. 13 zeigt die Ausführungsform aus Fig. 9 vertikal aufgerichtet aus der Vogelperspektive.

In Fig. 1 - 8 ist eine bevorzugte Ausführungsform einer Verpackung für zylindrische Gegenstände, z.B. runde Torten, dargestellt. Diese Ausführungsform umfasst zwei gleich gestaltete Formteile 2 (vgl. Fig. 4 - 8), eine Außenwandung 16 und eine Bodenfläche 1, die gemeinsam einen zylinderförmigen Innenraum 15 begrenzen.

Wie Fig. 8 zeigt bestehen in der dargestellten Ausführungsform die Formteile 2 im Wesentlichen aus der Höhenwandung 3. Die Höhenwandung 3 ist ein dünnwandiger, größtenteils flächiger Bereich des Formteils 2, der in seiner Längserstreckung deutlich größer ist, als in seiner Höhe 8. Die Höhenwandung 3 reicht über die gesamte Höhe 8 eines Formteils 2. Das heißt, die Höhe 8 der Höhenwandung 3 entspricht der Höhe 8 des Formteils 2. Damit wird ein Stauchdruck, der auf das Formteil 2 wirkt, von der Höhenwandung 3 aufgenommen.
Die Höhenwandung 3 wird in ihrer Längserstreckung durch Formungen 4 in Wandabschnitte 5 unterteilt. Die Wandabschnitte 5 sind so ausgebildet, dass die unteren Kanten 19 die untere Stirnfläche 6 der Höhenwandung 3 begrenzen und die oberen Kanten 20 die obere Stirnfläche 7 der Höhenwandung 3 begrenzen.

Wie Fig. 4 zeigt, sind in der Aufsicht die obere und die untere Stirnfläche 6, 7 der Höhenwandung 3 in Deckung zueinander angeordnet. Die Wandabschnitte 5 liegen größtenteils auf einer Geraden durch die obere und die untere Stirnfläche 6, 7.

Fig. 5 zeigt, dass die Stirnflächen 6, 7 parallel zueinander verlaufen und dass die Formungen 4 über die gesamte Höhe 8 der Höhenwandung 2 verlaufen. Das heißt, eine Formung 4 reicht von der unteren Stirnfläche 6 bis zur oberen Stirnfläche 7. In der Seitenansicht steht eine Formung 4 üblicherweise senkrecht zu den Kanten der Wandabschnitte 5. Die Höhenwandung 3 weist in der dargestellten Ausführungsform über ihre gesamte Längserstreckung eine einheitliche Höhe 8 auf. Der Stauchdruck wird damit gleichmäßig über die gesamte Höhenwandung 3 verteilt.

Durch die gefaltete Anordnung der Höhenwandung 3 wird die Höhenwandung 3 stabilisiert und ein seitliches Wegknicken wird verhindert. Zudem werden die Stirnflächen 6, 7 größer und der Stauchdruck wird auf eine größere Fläche verteilt. In der dargestellten Ausführungsform sind neunundzwanzig Formungen 4 vorgesehen.
Wie Fig. 4 zeigt, haben in dieser Ausführungsform die Formungen 4 einen unterschiedlichen Radius und sind daher unterschiedlich scharf gefaltet. In den Randbereichen 21 weisen die Formungen 4 zunächst einen engen Radius auf. Es folgt ein Wandabschnitt 5, der so angeordnet ist, dass er dem Zentrum der Bodenfläche 1 zugewandt ist und direkt den Innenraum 15 begrenzt. Im Anschluss an diesen Wandabschnitt 5 weist der Randbereich 21 wiederum scharfe Formungen 4 auf. Durch diese spezielle Anordnung der Formungen 4 und der Wandbereiche 5 kann einerseits eine besonders effiziente Aufnahme des Stauchdrucks erreicht werden. Gleichzeitig kann eine Torte sehr gut gegen Beschädigungen durch seitliches Verrutschen abgesichert werden, da der dem Innenraum 15 zugewandte Wandabschnitt 5 eine große Auflagefläche für die Seitenwand der Torte bietet.
In der dargestellten Ausführungsform verlaufen die Formungen 4 im Bereich zwischen den Randbereichen 21 in Wellen mit einem größeren Radius.

In einer anderen Ausführungsform können die Wellen im mittleren Bereich auch wegfallen, und durch einen ebenen Flächenbereich ersetzt sein, so dass das Formteil 2 teilweise einen kurvenförmigen und teilweise einen geraden Verlauf zeigt.

Wie Fig. 4 zeigt, weist in der dargestellten Ausführungsform die Höhenwandung 3 über ihre gesamte Längserstreckung einen kurvenförmigen Verlauf auf. Das heißt, dass in der Aufsicht die obere Stirnfläche 7 eine Kurve beschreibt. Die Längserstreckung der Höhenwandung 3 verläuft entlang der x-Achse, die Achse 18 stellt die y-Achse dar. Die Höhenwandung 3 beschreibt eine Kurve, deren Extrempunkte an den Formungen 4 liegen. Die Minima 9 dieser Kurve sind dem Rand der Bodenfläche 1 zugewandt. Globale Minima 9 liegen an der Kante der Bodenfläche 1. Die Maxima 10 sind dem Zentrum der Bodenfläche 1 zugewandt. Die Maxima 10 liegen auf einem Kreisbogen 17. Um die Berührungsfläche des Gegenstands mit der Höhenwandung 3 zu vergrößern, sind zwischen den Extrempunkten teilweise Flachpunkte angeordnet.
Das Formteil 2 ist spiegelsymmetrisch entlang der Achse 18. Dadurch wird eine gleichmäßige Verlagerung des Stauchdrucks auf die Formteile 2 erreicht.

Um den kurvenförmigen Verlauf zu stabilisieren, weisen die Formteile 2 Verstärkungsstege 12 auf. Entlang der Verstärkungsstege 12 liegt die Höhenwandung 3 nicht auf einer Geraden durch die obere und die untere Stirnfläche 6, 7. Da die Verstärkungsstege 12 jedoch im Verhältnis zur Höhenwandung 3 sehr schmal sind, so dass die Höhenwandung 3 trotz der Verstärkungsstege 12 flächig erscheint, ist die Höhenwandung 3 dennoch als senkrecht anzusehen. Es sind je Formteil 2 zwei Verstärkungsstege 12 vorgesehen, die parallel zur Bodenfläche 1 verlaufen. Das heißt, dass die Verstärkungsstege 12 jeweils über ihren gesamten Verlauf den gleichen Abstand zur Bodenfläche 1 aufweisen. Die Verstärkungsstege 12 verhindern, dass beim Transport und bei der industriellen Verarbeitung die Formungen 4 ihre Form verlieren. In den Endbereichen 11 sind in dieser Ausführungsform keine Verstärkungsstege 12 vorgesehen, so dass die Endbereiche 11 komprimierbar sind.

Zusätzlich sind in der dargestellten Ausführungsform Verbindungsflächen 13 vorgesehen. Wie Fig. 8 zeigt sind zwei Verbindungsflächen 13 je Formteil 2 vorgesehen. Die Verbindungsflächen 13 sind auf Höhe der oberen Stirnfläche 7 parallel zur Bodenfläche 1 angeordnet. Sie verbinden in der dargestellten Ausführungsform jeweils zwei Wandabschnitte 5, die durch fünf Formungen 4 getrennt sind und decken dadurch den Raum zwischen den Wandabschnitten 5 ab, der dem Rand der Bodenfläche 1 zugewandt ist. Die Verbindungsflächen 13 stabilisieren damit die Formungen 4 zusätzlich. Außerdem wird eine Ablagerung von Verunreinigungen zwischen den Wandabschnitten 5 verhindert. Die Endbereiche 11 sind in der dargestellten Ausführungsform komprimierbar ausgebildet, so dass die Formungen 4 an den Endbereichen 11 zusammengeschoben sein können.

Fig. 4a zeigt in der dargestellten alternativen Ausführungsform, dass der Endbereich 11 durch Zurückklappen entlang der äußersten Formung 4 zu einer Verbindungswand 14 geworden ist. Diese Verbindungswand 14 steht senkrecht zur Bodenfläche 1 und verbindet Formungen 4, die durch mehr als einen Wandabschnitt 5 beabstandet sind. Die Fixierung des Endbereichs 11 in der Position als Verbindungswand 14 kann beispielsweise durch Verkleben des Endbereichs 11 mit einer Formung 4 erfolgen. Besonders vorteilhaft ist es, wenn wie in der dargestellten Ausführungsform die verbundenen Formungen 4 jeweils globale Minima 9 darstellen. Die Verpackung wird dadurch weiter stabilisiert, besonders auch gegen seitliche Krafteinwirkung. Damit während des Transports ein Stapeln der Formteile 2 problemlos möglich ist, kann das Zurückklappen der Endbereiche 11 direkt bei der Verpackung der Torten geschehen.

Fig. 1 zeigt, dass in der dargestellten Ausführungsform die Verpackung eine Außenwandung 16 aufweist. Die Endbereiche 11 sind durch die Außenwandung 16 zusammengeschoben und gegen diese verspreizt. Dadurch wird ein Verrutschen der Formteile 2 vermieden. Es kann vorgesehen sein, dass die Außenwandung 16 Schlitze aufweist, in die die Endbereiche 11 eingeschoben werden können. Damit kann die Position der Formteile 2 weiter fixiert werden.

Aus Fig. 3 ist ersichtlich, dass die Außenwandung 16 in der dargestellten Ausführungsform mindestens so hoch ist wie die Formteile 2. In der dargestellten Ausführungsform begrenzt die Außenwandung 16 eine quadratische Bodenfläche 1 auf allen vier Seiten senkrecht.

Die Bodenfläche 1 ist in dieser Ausführungsform als ebene Bodenplatte ausgebildet. Die Formteile 2 liegen mit der unteren Stirnfläche 6 der Höhenwandung 3 auf der Bodenfläche 1 auf. Alle Wandabschnitte 5 sind senkrecht zur Bodenfläche 1 angeordnet.

In einer anderen Ausführungsform kann vorgesehen sein, dass die Wandabschnitte 5 nur zum Teil senkrecht angeordnet sind. So ist beispielsweise eine Ausführungsform möglich, in der die Wandabschnitte 5 nur in den Randbereichen 21 senkrecht zur Bodenfläche 1 angeordnet sind.

Fig. 1 zeigt, dass in der dargestellten Ausführungsform die Höhenwandung 3 in ihrer Längserstreckung über die gesamte Breite der Bodenfläche 1 reicht. Die Formteile 2 sind so auf der Bodenfläche 1 angeordnet, dass sie mit ihren Endbereichen 11 jeweils gegen zwei gegenüberliegenden Seiten der Außenwandung 16 verspreizt sind. Die Formungen 4, die globale Minima 9 darstellen, liegen an der Außenwandung 16 an.
Die zwei Formteile 2 liegen in der dargestellten Ausführungsform einander spiegelsymmetrisch gegenüber und berühren einander nicht.
Zur Aufnahme eines Gegenstands ist ein Innenraum 15 vorgesehen. Er wird seitlich von der Außenwandung 16 und den Formteilen 2 begrenzt. Somit begrenzen in der dargestellten Ausführungsform seitlich die Maxima 10, bzw. im Randbereich 21 auch der dem Innenraum 15 zugewandte Wandabschnitt 5, den Innenraum 15. Auf der Unterseite wird der Inneraum 15 von der Bodenfläche 1 begrenzt.
Wie Fig. 3 zeigt ist der Innenraum 15 zylinderförmig ausgebildet. Damit ist diese Ausführungsform sehr gut für Torten mit einem kreisförmigen Umfang geeignet. Der Gegenstand, z.B. die Torte, liegt direkt auf der Bodenfläche 1 auf. Um die Torte vor dem Stauchdruck zu schützen, ist es daher ausreichend, wenn die Verpackung geringfügig höher ist, als die Torte selbst. Dadurch erhält man eine sehr platzsparende Verpackung.

In Fig. 9-13 ist eine bevorzugte Ausführungsform für quaderförmige Gegenstände z.B. für quadratische Torten, dargestellt. Diese Ausführungsform umfasst vier gleich gestaltete Formteile 2, eine Außenwandung 16, eine Bodenfläche 1, sowie einen von den Formteilen 2 und der Bodenfläche 1 begrenzten quaderförmigen Innenraum 15.

Wie Fig. 12 zeigt, bestehen die Formteile 2 jeweils aus der Höhenwandung 3. Diese Ausführungsform stellt daher eine Umsetzung der Erfindung mit sehr einfachen Mitteln dar. Ein Stauchdruck der von oben auf die Verpackung wirkt, wird dabei direkt auf die Höhenwandung 3 übertragen.

Die Höhenwandung 3 ist dünnwandig und die Längserstreckung ist deutlich größer als die Höhe 8. Die Längserstreckung der Höhenwandung 3 ist durch Formungen 4 in Wandabschnitte 5 unterteilt. Durch die gefaltete Anordnung wird die Höhenwandung 3 stabilisiert. Die Fläche zur Aufnahme des Stauchdrucks ist ebenfalls vergrößert.
Die unteren Kanten 19 der Wandabschnitt 5 begrenzen die untere Stirnfläche 6 der Höhenwandung, die oberen Kanten 20 der Wandabschnitte 5 begrenzen die obere Stirnfläche 7 der Höhenwandung 3.
Fig. 11 zeigt, dass in der Seitenansicht die Formungen 4 senkrecht zu den Kanten 19, 20 der Wandabschnitte 5 stehen.
Die Stirnflächen 6, 7 liegen in der Aufsicht in Deckung zueinander. Diese Ausführungsform ermöglicht die Aufnahme eines besonders großen Stauchdrucks. Die Stirnflächen 6, 7 sind eben und weisen über die gesamte Längserstreckung der Höhenwandung 3 den gleichen Abstand auf. Daher weist das Formteil 2 über die gesamte Längserstreckung eine einheitliche Höhe 8 auf. Eine Aufnahme des Stauchdrucks kann daher über die gesamte Längserstreckung der Höhenwandung 3 erfolgen. Das Formteil 2 ist damit besonders stabil ausgebildet und kann hohen Drücken standhalten. Dies ist für die Palettierung besonders vorteilhaft. Die Formteile 2 können zudem platzsparend ineinander gestapelt werden. Dies ist besonders vorteilhaft für den Transport und die Lagerung der Formteile 2. Geringfügige Abweichungen, die durch die Herstellung bedingt sind, sind unerheblich und können möglich sein.
Fig. 9 zeigt, dass die Höhenwandung 3, bzw. in der Aufsicht die Stirnflächen 6, 7 der Höhenwandung 3, über die gesamte Längserstreckung einen wellen- bzw. kurvenförmigen Verlauf aufweisen und spiegelsymmetrisch zu einer die Längserstreckung halbierenden Achse ausgebildet sind. In der dargestellten Ausführungsform sind sieben Minima 9 und sechs Maxima 10 vorgesehen, die auf elf Formungen 4 liegen. Die Minima 9 sind dabei dem Rand der Bodenfläche 1 zugewandt, die Maxima 10 sind dem Zentrum der Bodenfläche 1 zugewandt. Dabei liegen die Minima 9 auf einer ersten Geraden und die Maxima 10 auf einer zweiten Geraden. Die erste und die zweite Gerade sind parallel zueinander angeordnet. Der Gegenstand, z.B. eine Torte, liegt mit seiner Seitenwand an den Maxima 10 an. Die dargestellte Ausführungsform ist also besonders geeignet für Torten mit einer geraden Seitenwand.

In einer anderen Ausführungsform für Torten mit geraden Seitenwänden kann vorgesehen sein, dass die Höhenwandung 3 einen Zick-Zack-Verlauf beschreibt und die Formungen 4 als Knicke ausgebildet sind.

Fig. 9 zeigt, dass in der dargestellten Ausführungsform die Formungen 4 mit Ausnahme der äußersten, am Endbereich 11 gelegenen, Formungen 4 einen einheitlichen Radius aufweisen. Durch den Radius wird die Auflagefläche der Seitenwand der Torte bestimmt. Der einheitliche Radius führt bei seitlichen Krafteinwirkungen, z.B. seitlichen Stößen, zu einer gleichmäßigen Verteilung auf die Seitenwand der Torte. Fig. 10 zeigt, dass an den Endbereichen 11 der Radius etwas größer ist. Die Endbereiche 11 sind so ausgebildet, dass sie mit der ersten Geraden einen 45° Winkel einschließen. Zwei Formteile 2 liegen in den Endbereichen 11 so aneinander berührend an, dass sie im rechten Winkel zueinander angeordnet sind.

Die Endbereiche 11 können komprimierbar ausgebildet sein, so dass der 45° Winkel erst beim Zusammenlegen der Formteile 2 erreicht wird.

Wie Fig. 9 zeigt, liegen in der dargestellten Ausführungsform die vier Formteile 2 in den Endbereichen 11 aneinander berührend an. Das heißt, jedes Formteil 2 liegt in jedem Endbereich 11 berührend an ein weiteres Formteil 2 an. Gegenüberliegende Formteile 2 liegen spiegelsymmetrisch zueinander. Dadurch, dass vier gleiche Formteile 2 vorgesehen sind, wird eine quadratische Anordnung erreicht. Dies ermöglicht einerseits eine gleichmäßige Verteilung des Stauchdrucks auf alle vier Formteile 2. Dadurch wird eine besonders stabile Ausführungsform erreicht. Zum anderen können rechteckige Verpackungen einfach palettiert werden und ein platzsparender Transport ist möglich.

Zur Aufnahme der Gegenstände ist der Innenraum 15 vorgesehen. Seitlich wird der Innenraum 15 von den vier Formteilen 2 vollumfänglich begrenzt. Dabei dienen die Maxima 10, die auf der zweiten Geraden angeordnet sind, als seitliche Begrenzung des Innenraums bzw. als Auflageflächen für die Seitenwände des Gegenstands. Räume, die aufgrund der Formungen 4 zwischen den Wandabschnitten 5 auftreten, sind nicht zur Aufnahme der Gegenstände vorgesehen. Der Innenraum 15 ist in der dargestellten Ausführungsform quaderförmig ausgebildet. Damit ist diese Ausführungsform sehr gut für quadratische Torten geeignet. Auf seiner Unterseite wird der Innenraum 15 von der Bodenfläche 1 begrenzt.

Fig. 13 zeigt, dass die Formteile 2 in ihrer Längserstreckung jeweils über die gesamte Breite der Bodenfläche 1 reichen. Die Bodenfläche 1 ist quadratisch und als ebene Bodenplatte ausgeführt. Die Formteile 2 liegen mit der unteren Stirnfläche 6 der Höhenwandung 3 auf der Bodenfläche 1 auf. Dabei ist die Höhenwandung 3 über den gesamten Verlauf senkrecht zur Bodenfläche 1 ausgerichtet. Der Stauchdruck kann dadurch über die Formteile 2 besonders gut auf die Bodenfläche 1 übertragen werden.

Die Bodenfläche 1 wird in der dargestellten Ausführungsform auf allen vier Seiten senkrecht von der Außenwandung 16 begrenzt. Ein Verrutschen der Formteile 2 von der Bodenfläche kann damit verhindert werden. Die Formungen 4, die Minima 9 darstellen, liegen an der Außenwandung 16 an. Die Formteile 2 sind daher von der Außenwandung 16 zusammengehalten. Ein Verrutschen der Formteile 2 auf der Bodenfläche wird dadurch ebenfalls vermieden. Die Außenwandung 16 endet im dargestellten Ausführungsbeispiel auf Höhe der oberen Stirnfläche 7. Dadurch wird erreicht, dass die Formteile 2 gegen ein Verrutschen oder Umfallen gesichert sind und in ihrer Position auf der Bodenfläche 1 gehalten werden. Die Verpackung kann dadurch noch größere Stauchdrücke aufnehmen.

Um die Verpackung für den Transport weiter zu stabilisieren, kann eine Umverpackung vorgesehen sein. Als Umverpackung können vorteilhafterweise eine Einschweißfolie oder ein Kartonschuber vorgesehen sein. Andere gängige Möglichkeiten sind ebenso möglich.

Sollen mehrere kleinere Torten verpackt werden, so kann vorgesehen sein, dass der Innenraum 15 durch Formteile 2 unterteilt ist.

Die Form des Innenraums 15 kann beliebig ausgestaltet sein. So können beispielsweise Formteile 2, deren Maxima 10 auf einem Ellipsenbogen liegen, zur Verpackung von Torten mit ovalem Umfang verwendet werden.

Die Formteile 2 weisen in der dargestellten Ausführungsform eine gleichmäßige, einheitliche Wandstärke von 2 mm auf. Wandstärken von 0,5 - 10 mm, insbesondere von 1,5-3 mm, sind möglich. Die Bodenfläche 1 und die Außenwandung 16 bestehen in den dargestellten Ausführungsformen aus Karton, können aber auch aus jedem anderen geeigneten Material hergestellt sein.

## Patentansprüche

1. Verpackung für Gegenstände, insbesondere Torten, umfassend eine Bodenfläche (1) sowie mindestens ein auf der Bodenfläche (1) angeordnetes Formteil (2), wobei das Formteil (2) eine Höhenwandung (3) aufweist, die in Wandabschnitte (5) unterteilt ist, wobei die unteren Kanten (19) der Wandabschnitte (5) die untere Stirnfläche (6) der Höhenwandung (3) begrenzen und die oberen Kanten (20) der Wandabschnitte (5) die obere Stirnfläche (7) der Höhenwandung (3) begrenzen und wobei zumindest ein Wandabschnitt (5) senkrecht zur Bodenfläche (1) derart angeordnet ist, dass er einen auf die Höhenwandung (3) wirkenden Stauchdruck aufnehmen kann, **dadurch gekennzeichnet, dass** das Formteil (2) aus zellstoffhaltigem Faserguss-Material hergestellt ist, und dass die Höhenwandung (3) durch Formungen (4) in die Wandabschnitte (5) unterteilt ist.

2. Verpackung nach Anspruch 1, **dadurch gekennzeichnet, dass** in der Aufsicht die untere Stirnfläche (6) und die obere Stirnfläche (7) in Deckung zueinander angeordnet sind und/oder dass mehr als 80 %, vorzugsweise 100 %, der Wandabschnitte (5) senkrecht zur Bodenfläche (1) angeordnet sind und/oder
dass die Wandabschnitte (5) zumindest an den Randbereichen (21) der Höhenwandung (3) senkrecht zur Bodenfläche (1) angeordnet sind.

3. Verpackung nach einem der vorangehenden Ansprüche, **dadurch gekennzeichnet, dass** die Höhenwandung (3) zumindest teilweise, insbesondere zumindest in einem senkrecht zur Bodenfläche (1) angeordneten Wandabschnitt (5), mit ihrer unteren Stirnfläche (6) auf der Bodenfläche (1) aufliegt.

4. Verpackung nach einem der vorangehenden Ansprüche, **dadurch gekennzeichnet, dass** die Höhenwandung (3) über die gesamte Längserstreckung eine einheitliche Höhe (8) aufweist und/oder die Höhe (8) der Höhenwandung (3) die Höhe (8) des Formteils (2) bestimmt und/oder
dass das Formteil (2) im Wesentlichen aus der Höhenwandung (3) besteht.

5. Verpackung nach einem der vorangehenden Ansprüche, **dadurch gekennzeichnet, dass** die Höhenwandung (3), bzw. die untere und/oder die obere Stirnfläche (6, 7) zumindest abschnittsweise einen kurvenförmigen Verlauf aufweist, wobei die Extrempunkte (9, 10) bei den Formungen (4) liegen,
wobei insbesondere vorgesehen ist, dass die untere und/oder die obere Stirnfläche (6, 7) in den Randbereichen (21) der Höhenwandung (3) einen kurvenförmigen Verlauf aufweist und
die Randbereiche (21) durch einen ebenen Flächenbereich verbunden sind, insbesondere durch einen ebenen Flächenbereich, der 10 - 40 % der Längserstreckung der Höhenwandung (3) einnimmt oder
dass die Höhenwandung bzw. die untere und/oder die obere Stirnfläche (6, 7) über den gesamten Verlauf einen kurvenförmigen Verlauf aufweist.

6. Verpackung nach einem der vorangehenden Ansprüche, **dadurch gekennzeichnet, dass** die Höhenwandung (3) bzw. die unter und/oder obere Stirnfläche (6, 7) der Höhenwandung (3) einen Zick-Zack-Verlauf aufweist.

7. Verpackung nach einem der vorangehenden Ansprüche, **dadurch gekennzeichnet, dass** die untere und/oder obere Stirnfläche (6, 7) so ausgebildet sind, dass in der Aufsicht die Extrempunkte (9, 10) so angeordnet sind, dass die Minima (9) auf einer ersten Geraden liegen und die Maxima (10) auf einer zweiten Geraden, wobei die erste und die zweite Gerade parallel zueinander verlaufen oder
dass in der Aufsicht die Maxima (10) auf einem Kreisbogen (17) liegen und die globalen Minima (9) auf einer außerhalb des Kreises gelegenen Parallelen zur Kreissehne oder, dass in der Aufsicht die Maxima (10) auf einem Ellipsenbogen liegen und die globalen Minima (9) auf einer Parallelen zur Ellipsensehne.

8. Verpackung nach einem der vorangehenden Ansprüche, **dadurch gekennzeichnet, dass** die Höhenwandung (3) fünf bis vierzig Formungen (4) aufweist und/oder dass eine ungerade Anzahl an Formungen (4) vorgesehen ist und/oder
dass das Formteil (2) in der Aufsicht spiegelsymmetrisch zu seiner die Längserstreckung halbierenden Achse (16) ausgebildet ist.

9. Verpackung nach einem der vorangehenden Ansprüche, **dadurch gekennzeichnet, dass** sich die Höhenwandung (3) über die gesamte Breite der Bodenfläche (1) erstreckt.

10. Verpackung nach einem der vorangehenden Ansprüche, **dadurch gekennzeichnet, dass** die Höhenwandung (3) zumindest einen parallel zur Bodenfläche (1) verlaufenden Verstärkungssteg (12) aus Faserguss-Material aufweist und/oder
dass das Formteil zumindest eine, insbesondere senkrecht zur Höhenwandung (3) ausgerichtete Verbindungsfläche (13) aufweist, die auf Höhe der oberen Stirnfläche (7) zumindest zwei durch zumindest eine Formung (4) getrennte, vorzugsweise benachbarte, Wandabschnitte (5) verbindet und/oder
dass das Formteil (2) zumindest eine, vorzugsweise senkrecht zur Bodenfläche (1) ausgerichtete, Verbindungswand (14) aufweist, die zwei Formungen (4) verbindet, wobei die Formungen (4) durch mehr als einen Wandabschnitt (5) voneinander beabstandet sind, insbesondere, dass die Verbindungswand (14) aus einem entlang einer Formung (4) umgeklappten Endbereich (11) besteht.

11. Verpackung nach einem der vorangehenden Ansprüche, **dadurch gekennzeichnet, dass** das Formteil (2) eine gleichmäßige massive Wandstärke von 0,5 - 10 mm, insbesondere von 1,5 - 3 mm, aufweist.

12. Verpackung nach einem der vorangehenden Ansprüche, **dadurch gekennzeichnet, dass** sie mindestens zwei, vorzugsweise genau zwei oder vier, Formteile (2) nach einem der Ansprüche 1 bis 11 umfasst und/oder
dass die Formteile (2) identisch gestaltet sind, und/oder dass identisch gestaltete Formteile (2) einander spiegelsymmetrisch gegenüberliegen.

13. Verpackung nach einem der vorangehenden Ansprüche, **dadurch gekennzeichnet, dass** mehrere Formteile (2) vorgesehen sind und die Formteile (2) in ihren Endbereichen (11) aneinander berührend anliegen oder miteinander verbunden sind.

14. Verpackung nach einem der vorangehenden Ansprüche, **dadurch gekennzeichnet, dass** die Verpackung einen Innenraum (15) zur Aufnahme des zu verpackenden Gegenstandes aufweist,
- wobei der Innenraum (15) an seiner Unterseite von der Bodenfläche (1) begrenzt ist und/oder
- wobei der Innenraum (15) durch zumindest ein Formteil (2) in mehrere voneinander getrennte Teilräume aufgeteilt ist und/oder
- wobei der Innenraum seitlich von zumindest einem Formteil (2) begrenzt ist wobei insbesondere vorgesehen ist, dass der Innenraum (15) von zumindest einem Formteil (2) vollumfänglich umgeben ist oder
- dass der Innenraum (15) seitlich von zumindest zwei Formteilen (2) begrenzt ist, wobei die Formteile (2) voneinander beabstandet sind.

15. Verpackung nach einem der vorangehenden Ansprüche, **dadurch gekennzeichnet, dass** die Verpackung von einer Umverpackung umgeben ist, insbesondere von einer Einschweißfolie und/oder einem Kartonschuber, und/oder
dass sie eine Außenwandung (16) aufweist, die die Bodenfläche (1) senkrecht begrenzt und/oder dass die Bodenfläche (1) rechteckig, insbesondere quadratisch, ist und auf zumindest zwei gegenüberliegenden, vorzugsweise vier, Seiten von der Außenwandung (16) begrenzt ist, wobei insbesondere vorgesehen ist,
dass das Formteil (2) über seine Längserstreckung zumindest in seinen Endbereichen (11) komprimierbar ist, sodass eine Verspreizung zwischen zwei gegenüberliegenden Seiten der Außenwandung (16) erreicht wird.

## Claims

1. Package for objects, in particular cakes, comprising a base surface (1) and at least one moulded part (2) arranged on the base surface (1), wherein the moulded part (2) has a riser wall (3) which is subdivided into wall portions (5), the lower edges (19) of the wall portions (5) delimiting the lower end face (6) of the riser wall (3) and the upper edges (20) of the wall portions (5) delimiting the upper end face (7) of the riser wall (3), and wherein
at least one wall portion (5) is arranged perpendicular to the base surface (1) in such a way that it can absorb a compressive pressure acting on the riser wall (3), **characterised in that** the moulded part (2) is made of cellulose-containing fibre casting material, and **in that** the riser wall (3) is sub-divided into the wall portions (5) by formations (4).

2. Package according to claim 1, **characterised in that**, in plan view, the lower end face (6) and the upper end face (7) are arranged in registration with each other and/or **in that** more than 80%, preferably 100%, of the wall portions (5) are arranged perpendicular to the base surface (1) and/or
**in that** the wall portions (5) are arranged perpendicular to the base surface (1) at least at the edge regions (21) of the riser wall (3).

3. Package according to any one of the preceding claims, **characterised in that** the riser wall (3) rests, at least partially, in particular at least in a wall portion (5) arranged perpendicular to the base surface (1), with its lower end face (6) on the base surface (1).

4. Package according to any one of the preceding claims, **characterised in that** the riser wall (3) has a uniform height (8) over the entire longitudinal extent and/or the height (8) of the riser wall (3) determines the height (8) of the moulded part (2) and/or
**in that** the moulded part (2) consists essentially of the riser wall (3).

5. Package according to any one of the preceding claims, **characterised in that** the riser wall (3), or the lower and/or the upper end face (6, 7), has at least in portions a curved shape, the extreme points (9, 10) being located at the formations (4),
it being provided in particular that the lower and/or the upper end face (6, 7) has a curved course in the edge regions (21) of the riser wall (3) and the edge regions (21) are connected by a flat surface region, in particular by a flat surface region which takes up 10 - 40% of the longitudinal extent of the riser wall (3) or
**in that** the riser wall or the lower and/or the upper end face (6, 7) has a curved course over the entire course.

6. Package according to any one of the preceding claims, **characterised in that** the riser wall (3) or the lower and/or upper end face (6, 7) of the riser wall (3) has a zig-zag course.

7. Package according to any one of the preceding claims, **characterised in that** the lower and/or upper end face (6, 7) are constructed in such a way that in plan view the extreme points (9, 10) are arranged such that the minima (9) lie on a first straight line and the maxima (10) on a second straight line, the first and second straight lines running parallel to one another or
**in that** in plan view the maxima (10) lie on a circular arc (17) and the global minima (9) lie on a line outside the circle that is parallel to the circular chord, or **in that** in plan view the maxima (10) lie on an elliptical arc and the global minima (9) lie on a line that is parallel to the elliptical chord.

8. Package according to any one of the preceding claims, **characterised in that** the riser wall (3) has five to forty formations (4) and/or **in that** an odd number of formations (4) is provided and/or
**in that** the moulded part (2) is designed to be, in plan view, mirror-symmetrical to its axis (16) which bisects the longitudinal extent.

9. Package according to any one of the preceding claims, **characterised in that** the riser wall (3) extends over the entire width of the base surface (1).

10. Package according to any one of the preceding claims, **characterised in that** the riser wall (3) has at least one reinforcing web (12) of fibre casting material extending parallel to the base surface (1) and/or
**in that** the moulded part has at least one connecting surface (13) which in particular is aligned perpendicular to the riser wall (3) and which, at the level of the upper end face (7), connects at least two, preferably adjacent, wall portions (5) separated by at least one formation (4) and/or
**in that** the moulded part (2) has at least one connecting wall (14) which is preferably aligned perpendicular to the base surface (1) and connects two formations (4), the formations (4) being spaced apart from one another by more than one wall portion (5), in particular **in that** the connecting wall (14) consists of an end region (11) folded over along a formation (4).

11. Package according to any one of the preceding claims, **characterised in that** the moulded part (2) has a uniform solid wall thickness of 0.5 - 10 mm, in particular of 1.5 - 3 mm.

12. Package according to any one of the preceding claims, **characterised in that** it comprises at least two, preferably exactly two or four, moulded parts (2) according to any one of the claims 1 to 11 and/or
**in that** the moulded parts (2) are configured identically and/or **in that** identically configured moulded parts (2) lie mirror-symmetrically opposite each other.

13. Package according to any one of the preceding claims, **characterised in that** a plurality of moulded parts (2) are provided and the moulded parts (2) rest against one another in their end regions (11) or are connected to one another.

14. Package according to any one of the preceding claims, **characterised in that** the package has an interior (15) for receiving the object to be packaged,
- wherein the interior (15) is delimited on its underside by the base surface (1) and/or
- wherein the interior (15) is divided by at least one moulded part (2) into a plurality of separate partial spaces and/or
- wherein the interior space is laterally delimited by at least one moulded part (2) wherein it is provided in particular that the interior space (15) is completely surrounded by at least one moulded part (2) or
- **in that** the interior (15) is delimited laterally by at least two moulded parts (2), wherein the moulded parts (2) are spaced apart from one another.

15. Package according to any one of the preceding claims, **characterised in that** the package is surrounded by an outer package, in particular by a shrink-wrap film and/or a cardboard slipcase, and/or
**in that** it has an outer wall (16) which delimits the base surface (1) vertically and/or in that the base surface (1) is rectangular, in particular square, and is delimited on at least two opposite, preferably four, sides by the outer wall (16), whereby in particular is provided
that the moulded part (2) can be compressed over its longitudinal extent, at least in its end regions (11), so that a splay between two opposite sides of the outer wall (16) is achieved.

## Revendications

1. Emballage pour objets, en particulier gâteaux, comprenant une surface de fond (1) et au moins une partie moulée (2) agencée sur la surface de fond (1), dans lequel la partie moulée (2) présente une paroi verticale (3) divisée en sections de paroi (5), dans lequel les bords inférieurs (19) des sections de paroi (5) délimitent la face terminale inférieure (6) de la paroi verticale (3) et les bords supérieurs (20) des sections de paroi (5) délimitent la face terminale supérieure (7) de la paroi verticale (3), et dans lequel
au moins une section de paroi (5) est agencée perpendiculairement à la surface de fond (1) de telle manière qu'elle puisse absorber une pression de refoulement agissant sur la paroi verticale (3), **caractérisé en ce que** la partie moulée (2) est réalisée en matériau de moulage à base de fibres contenant de la cellulose et **en ce que** la paroi verticale (3) est divisée en sections de paroi (5) grâce à des formages (4).

2. Emballage selon la revendication 1, **caractérisé en ce que**, en vue de dessus, la face terminale inférieure (6) et la face terminale supérieure (7) sont agencées en coïncidence l'une avec l'autre et/ou **en ce que** plus de 80 %, de manière préférée 100 % des sections de paroi (5) sont agencées perpendiculairement à la surface de fond (1) et/ou
**en ce que** les sections de paroi (5) sont agencées perpendiculairement à la surface de fond (1) au moins au niveau des régions de bord (21) de la paroi verticale (3).

3. Emballage selon l'une quelconque des revendications précédentes, **caractérisé en ce que** la paroi verticale (3) repose au moins partiellement, en particulier au moins dans un section de paroi (5) agencée perpendiculairement à la surface de fond (1), avec sa face terminale inférieure (6) sur la surface de fond (1).

4. Emballage selon l'une quelconque des revendications précédentes, **caractérisé en ce que** la paroi verticale (3) présente une hauteur uniforme (8) sur toute l'étendue longitudinale et/ou la hauteur (8) de la paroi verticale (3) détermine la hauteur (8) de la partie moulée (2) et/ou
**en ce que** la partie moulée (2) est essentiellement constituée de la paroi verticale (3).

5. Emballage selon l'une quelconque des revendications précédentes, **caractérisé en ce que** la paroi verticale (3), ou la face terminale inférieure et/ou supérieure (6, 7), présente au moins par sections un tracé courbe, dans lequel les points extrêmes (9, 10) se trouvent parmi les formages (4),
dans lequel il est en particulier prévu que la face terminale inférieure et/ou supérieure (6, 7) présente un tracé courbe dans les régions de bord (21) de la paroi verticale (3) et les régions de bord (21) sont reliées grâce à une surface plane, en particulier grâce à une surface plane qui occupe entre 10-40 % de l'étendue longitudinale de la paroi verticale (3) ou
**en ce que** la paroi verticale ou la face terminale inférieure et/ou supérieure (6, 7) présente un tracé courbe sur l'ensemble du tracé.

6. Emballage selon l'une quelconque des revendications précédentes, **caractérisé en ce que** la paroi verticale (3) ou la face terminale inférieure et/ou supérieure (6, 7) de la paroi verticale (3) présente un tracé en zigzag.

7. Emballage selon l'une quelconque des revendications précédentes, **caractérisé en ce que** les faces terminales inférieure et/ou supérieure (6, 7) sont réalisées de sorte que, en vue de dessus, les points extrêmes (9, 10) sont agencés de sorte que les minima (9) se situent sur une première ligne droite et les maxima (10) se situent sur une seconde ligne droite, dans lequel les première et seconde lignes droites sont parallèles l'une à l'autre ou
**en ce que**, en vue de dessus, les maxima (10) se situent sur un arc de cercle (17) et les minima globaux (9) se situent sur une parallèle à la corde de cercle, ladite parallèle se trouvant à l'extérieur du cercle, ou
**en ce que**, en vue de dessus, les maxima (10) se situent sur un arc d'ellipse et les minima globaux (9) se situent sur une parallèle à la corde d'ellipse.

8. Emballage selon l'une quelconque des revendications précédentes, **caractérisé en ce que** la paroi verticale (3) présente cinq à quarante formages (4) et/ou **en ce qu'**un nombre impair de formages (4) est prévu et/ou
**en ce que** la partie moulée (2) présente en vue de dessus une symétrie de miroir par rapport à son axe (16) coupant en deux l'extension longitudinale.

9. Emballage selon l'une quelconque des revendications précédentes, **caractérisé en ce que** la paroi verticale (3) s'étend sur toute la largeur de la surface de fond (1).

10. Emballage selon l'une quelconque des revendications précédentes, **caractérisé en ce que** la paroi verticale (3) présente au moins une nappe de renfort (12), s'étendant parallèlement à la surface de fond (1), en matériau de moulage à base de fibres et/ou
**en ce que** la partie moulée présente au moins une surface de liaison (13), en particulier perpendiculaire à la paroi verticale (3), qui, à hauteur de la face terminale supérieure (7), relie au moins deux sections de paroi (5), de manière préférée adjacentes, séparées par au moins un formage (4) et/ou
**en ce que** la partie moulée (2) présente au moins une paroi de liaison (14), de manière préférée perpendiculaire à la surface de fond (1), qui relie deux formages (4), dans lequel les formages (4) sont espacés l'un de l'autre grâce à plus d'une section de paroi (5), en particulier **en ce que** la paroi de liaison (14) est constituée d'une région terminale (11) repliée le long d'un formage (4).

11. Emballage selon l'une quelconque des revendications précédentes, **caractérisé en ce que** la partie moulée (2) présente une épaisseur de paroi pleine régulière comprise entre 0,5-10 mm, en particulier entre 1,5-3 mm.

12. Emballage selon l'une quelconque des revendications précédentes, **caractérisé en ce qu'**il comprend au moins deux, de manière préférée exactement deux ou quatre parties moulées (2) selon l'une quelconque des revendications 1 à 11 et/ou
**en ce que** des parties moulées (2) sont conçues de manière identique, et/ou **en ce que** les parties moulées (2) de conception identique sont opposées l'une à l'autre avec une symétrie de miroir.

13. Emballage selon l'une quelconque des revendications précédentes, **caractérisé en ce que** plusieurs parties moulées (2) sont prévues et les parties moulées (2) sont en contact les unes avec les autres ou sont reliées entre elles au niveau de leurs régions terminales (11).

14. Emballage selon l'une quelconque des revendications précédentes, **caractérisé en ce que** l'emballage présente un espace intérieur (15) permettant de recevoir l'objet à emballer,
- dans lequel l'espace intérieur (15) est délimité au niveau de sa face inférieure par la surface de fond (1) et/ou
- dans lequel l'espace intérieur (15) est divisé en plusieurs sous-espaces séparés grâce à au moins une partie moulée (2) et/ou
- dans lequel l'espace intérieur est délimité de manière latérale par au moins une partie moulée (2), dans lequel il est en particulier prévu que l'espace intérieur (15) soit complètement entouré par au moins une partie moulée (2) ou
- **en ce que** l'espace intérieur (15) est délimité de manière latérale par au moins deux parties moulées (2), dans lequel les parties moulées (2) sont espacées l'une de l'autre.

15. Emballage selon l'une quelconque des revendications précédentes, **caractérisé en ce que** l'emballage est entouré d'un emballage extérieur, en particulier d'un film thermorétractable et/ou d'un étui en carton, et/ou
**en ce qu'**il présente une paroi extérieure (16) qui délimite de manière verticale la surface de fond (1) et/ou **en ce que** la surface de fond (1) est rectangulaire, en particulier carrée, et est délimitée par la paroi extérieure (16) sur au moins deux, de manière préférée quatre, côtés opposés, dans lequel il est en particulier prévu que
la partie moulée (2) peut être comprimée sur son étendue longitudinale au moins dans ses régions terminales (11), de sorte qu'un étalement entre deux côtés opposés de la paroi extérieure (16) est obtenu.
